# EUROPÄISCHE PATENTSCHRIFT

(11) **EP 3 939 460 B1**
(45) Veröffentlichungstag und Bekanntmachung des Hinweises auf die Patenterteilung: **22.05.2024**
(21) Anmeldenummer: 21184194.5
(22) Anmeldetag: 07.07.2021
(51) Int. Cl.: A43B 17/10, A43B 17/08, A43B 1/00

(54) **INNENSOHLE UND SOHLENANORDNUNG MIT VENTILATIONSEFFEKT UND EFFEKTIVEM FLÜSSIGKEITSABTRANSPORT**
INNER SOLE AND SOLE ARRANGEMENT WITH VENTILATION EFFECT AND EFFECTIVE FLUID REMOVAL
SEMELLE INTÉRIEURE ET AGENCEMENT SEMELLE À EFFET DE VENTILATION ET À ÉVACUATION EFFICACE DE LIQUIDE

(30) Priorität: 14.07.2020 DE 102020118545
(43) Veröffentlichungstag der Anmeldung: 19.01.2022
(73) Patentinhaber: Caprice Schuhproduktion GmbH & Co. KG, 66955 Pirmasens (DE)
(72) Erfinder: CÖLSCH, Jürgen, 66954 Pirmasens (DE)
(74) Vertreter: Patentanwälte Dr. Keller, Schwertfeger Partnerschaft mbB

(56) Entgegenhaltungen:
- DE-A1- 4 413 167
- DE-C- 888 065
- KR-A- 20140 104 207
- US-A- 2 347 207

## Beschreibung

Die vorliegende Erfindung betrifft eine Innensohle für Schuhe, die eine optimale Umlüftung der Fußsohle ermöglicht und bei Bedarf effizient Flüssigkeiten wie Fußschweiß abtransportieren kann sowie eine Sohlenanordnung mit solchen Eigenschaften. Ferner betrifft die vorliegende Erfindung einen Schuh mit einer solchen Innensohle bzw. Sohlenanordnung.

Die Füße sind mit vielen Schweißdrüsen durchzogen, die der Regulierung der Körpertemperatur dienen. Ist es an bestimmten Stellen zu warm, sondern die Schweißdrüsen Schweiß ab und durch die Verdunstung entsteht Kühlung. Schweiß, der nicht verdunsten kann, beginnt mit der Zeit unangenehm zu riechen. Dies ist nicht wünschenswert und soll vermieden werden. Demnach ist es insbesondere ein Anliegen der Schuhindustrie, unter anderem Innensohlen zu entwickeln, die für eine optimale Belüftung des Fußes sorgen, so dass ein Schwitzen des Fußes eines Trägers reduziert werden kann und gleichzeitig feuchter oder flüssiger Fußschweiß abtransportiert werden kann.

Die DE 89 00 237 U beschreibt eine Innensohle mit einer Oberseite, die durch eine Basisplatte mit einer Vielzahl von daran regelmäßig verteilten Noppen, eine der Fußsohle zugekehrten Schicht aus einem Material wie Leder oder Textil sowie eine Perforation gebildet ist. Diese Schicht ist auf der den Noppen zugewandten Rückseite der Basisplatte aufgebracht, und die Köpfe der Noppen sind mit der Sohle verbunden.

Die EP 1 304 938 A beschreibt eine Innen- oder Einlegesohle für einen Schuh, die verbesserte Dämpfungseigenschaften bietet. Die Innensohle ist einstückig aus einem flexiblen Material aufgebaut und weist Noppen auf. Gemäß einer bevorzugten Ausführungsform sind die Noppen hohl geformt und im Bereich zwischen Noppen und/oder in den Noppen selbst sind Perforationen vorgesehen, um die Dämpfungseigenschaften zu optimieren und Flüssigkeiten vom Fuß des Benutzers abzuleiten.

Die DE 888 065 C betrifft eine elastische Fußstütze in Form einer losen Einlage mit an einer ihrer Flächen vorgesehen Ausnehmungen. Die Ausnehmungen sind napfartig ausgebildet und mit Kanälen versehen, die zur anderen Seite der Einlage reichen. Die napfartigen Ausnehmungen sind im Querschnitt rund. Ferner sind in der Sohlenfläche Vertiefungen zwischen den einzelnen napfartigen Ausnehmungen in Form von Nuten, Rillen oder ähnlichen Vertiefungen vorgesehen.

Die EP 0 507 263 A2 betrifft eine Einlegesohle für Schuhe mit einem System von mit längs laufenden und quer laufenden Luftkanälen ausgerüsteten Unterfläche und einer Anzahl von Luftlöchern. Die Luftlöcher dienen dem Transport der Luft direkt zur Fußunterseite.

Die DE 1 007 669 A betrifft ein Verfahren zur serienmäßigen Herstellung von orthopädischem Schuhwerk auf Leisten. Bei diesem Verfahren kommt ein Innensohle bildendes Ergänzungsstück (Formstück) zum Einsatz. Das Formstück ist auf der Unterseite mit einer Mehrzahl von napfartigen Vertiefungen versehen, von denen Kanäle nach der Oberseite des Formstücks führen. Die Vertiefungen sind durch Rillen miteinander verbunden.

Die WO 2011/ 108 011 A1 betrifft eine Sohle mit einer unteren Fläche und einer oberen Fläche für ein Schuhwerk. Mehrere Kanäle laufen zu einer durchgehenden Öffnung hin. Dabei sind wenigstens zwei durchgehende Öffnungen über jeweils einen solchen Kanal miteinander verbunden.

Die CN 2 358 719 Y betrifft unter anderem eine untere Sohle mit netzförmig angeordneten Luftführungsrinnen

Die EP 2 638 817 A1 betrifft eine Einlegesohle, umfassend eine netzartige Trägerstruktur, die mit einer Vielzahl von Durchgangslöchern versehen ist, mindestens eine Schicht aus natürlichem, transpirierendem Material, die mit der netzartigen Trägerstruktur auf einer ersten Seite verbunden ist und mindestens eine Schicht zum Tragen eines Fußes, die mit der Schicht aus natürlichem, transpirierendem Material auf einer zweiten Seite verbunden ist.

Die KR 2014 0104207 A beschreibt eine Sohle mit hexagonal ausgebildeten Perforationen.

Die im Stand der Technik vorgesehenen Perforationen in den Innen- oder Einlegesohlen sind ein wirksames Mittel, um Flüssigkeiten vom Fuß wegzuleiten und das Klima im Schuh zu verbessern. Insbesondere bei sehr luftdichten Schuhen kann diese Maßnahme allerdings nicht ausreichen, um dauerhaft den Schuh vor unangenehmen Gerüchen zu bewahren. Verbesserungsbedarf ist daher gegeben.

Vor diesem Hintergrund ist es Aufgabe der vorliegenden Erfindung, eine alternative Innensohle bereitzustellen, welche nicht nur stabil ist, sondern auch eine besonders effiziente Ventilation des Fußes und einen Abtransport von Feuchtigkeit oder Flüssigkeit, insbesondere von Fußschweiß, ermöglicht.

Diese Aufgabe wird gelöst durch eine Innensohle für Schuhe mit den Merkmalen des Anspruchs 1, einer mit einer solchen Innensohle ausgerüsteten Sohlenanordnung und einen Schuh, ausgerüstet mit einer solchen Innensohle und Sohlenanordnung. Bevorzugte Ausführungsvarianten finden sich in den Unteransprüchen wieder.

Die erfindungsgemäße Innensohle für Schuhe weist eine dem Fuß zugewandte Fußfläche und eine entgegengesetzt liegende schuhzugewandte Sohlenfläche auf. Die fußzugewandte Fußfläche der Innensohle ist somit oben, die schuhzugewandte Sohlenfläche unten.

Der Begriff "Innensohle" im Sinne der vorliegenden Erfindung ist breit auszulegen und umfasst klassische Innensohlen, Zwischensohlen, die mit der Laufsohle zu einem fertigen Schuh verarbeitet werden, oder aber auch eine klassische Einlegesohle. Einlegesohlen sind separate Innensohlen, die häufig aus Gründen des Tragekomforts oder aus orthopädischen Gründen in die Schuhe gelegt werden.

Die Innensohle ist mit wenigstens zwei durchgehenden Durchgangsöffnungen versehen. Die Durchgangsöffnungen dienen einerseits dem Abtransport von Flüssigkeiten oder Luft vom Fuß des Trägers. Andererseits tritt durch den ständigen Wechsel von Belastung und Entlastung der Innensohle beim Laufen über diese Durchgangsöffnungen eine Wirkung ähnlich einer Pumpe ein, so dass eine optimale Ventilation der Fußsohle erfolgt und der Abtransport von Flüssigkeiten verstärkt wird. Vorzugsweise werden die Durchgangsöffnungen von einer Wabe bzw. einem Hexagon gebildet, die an ihrer Oberseite und Unterseite geöffnet ist. Die Innensohle umfasst dann eine Vielzahl von Hexagons, die wabenartig angeordnet sind. Die Wabenstruktur mit den Hexagons verleiht der Innensohle die notwendige Stabilität bei gleichzeitiger Lüftung des Fußes.

Der Ventilationseffekt sowie der Abtransport von Flüssigkeiten wie Fußschweiß und Luft wird erfindungsgemäß dadurch erhöht, dass die wenigstens zwei Durchgangsöffnungen sohlenflächenseitig über wenigstens einen in die Sohlenfläche eingelassenen Querkanal miteinander verbunden sind. Vorzugsweise ist der Querkanal im Bereich der Durchgangsöffnungen unterbrochen, d.h. es ist kein durchgängiger Kanal. Der Querschnitt des Querkanals ist vorzugsweise U-förmig, wobei auch andere Geometrien denkbar sind, beispielsweise eine V-Form. Der Querkanal ist vorzugsweise halbseitig ausgeformt, d.h. er ist an einer Seite offen, so dass er eine schalenförmige bzw. halbrunde Geometrie aufweist.

Über diese Struktur können an der schuhzugewandten Sohlenfläche die abtransportierte Flüssigkeit und Luft effizient über die Sohlenfläche der Innensohle verteilt werden und besser verdunsten oder abgeleitet werden, z.B. an eine feuchtigkeitsaufnehmende Schicht. Gleichzeitig kann durch die Kommunikation zweier Durchgangsöffnungen ein Luftkreislauf entstehen, so dass im Schuh ein optimales Mikroklima erzeugt und aufrechterhalten werden kann.

So kann beispielsweise beim Laufen Fußschweiß bzw. Luft durch die Durchgangsöffnungen von der Fußsohle weggeleitet und über die Querkanäle verteilt werden, wobei entlang der Querkanäle eine Entfeuchtung und ein Luftaustausch stattfinden kann. Die entfeuchtete Luft kann durch die Durchgangsöffnungen wieder zum Fuß gepumpt werden, was zur gewünschten Ventilation der Fußsohle führt. Dabei entsteht ein Kreislauf.

Dieser Kreislauf wird allerdings negativ beeinflusst, sofern sich die Durchgangsöffnungen bei Belastung der Innensohle verschließen. Erfindungsgemäß ist daher vorgesehen, dass die Durchgangsöffnungen im Querschnitt eine hexagonale Geometrie aufweisen.

Die im Querschnitt hexagonale Geometrie, also wabenförmige Geometrie der Durchgangsöffnungen hat den Vorteil, dass die hexagonale Struktur eine der stabilsten Geometrien ist, so dass bei Belastung der Innensohle, was gleichzeitig den stärksten Kontakt zwischen Fußsohle und Innensohle darstellt, sich die Durchgangsöffnungen höchstens geringfügig zusammenziehen können, so dass der Flüssigkeitstransport gerade beim Auftreten optimal ist und der oben beschriebene Durchlüftungskreislauf der Innensohle gegenüber im Stand der Technik bekannten Innensohlen signifikant verbessert ist.

Es hat sich gezeigt, dass die erfindungsgemäße Innensohle besonders wirkungsvoll arbeitet, wenn jede Durchgangsöffnung mit jeweils einer weiteren Durchgangsöffnung über genau einen Querkanal verbunden ist.

Weist die erfindungsgemäße Innensohle eine Vielzahl von Durchgangsöffnungen, also Perforationen auf, so entsteht an der Sohlenfläche ein Netzwerk, über das Luft bzw. Feuchtigkeit weitreichend über die schuhzugewandte Sohlenfläche der Innensohle verteilt werden kann, was den bereits oben beschriebenen Luftkreislauf stabilisiert und optimiert.

Dabei ist bei einer bevorzugten Ausführungsform vorgesehen, dass jede Durchgangsöffnung mit mehreren sich sternförmig wegerstreckenden Querkanälen verbunden ist. Durch eine solche radiale Anordnung der Querkanäle ist gewährleistet, dass der Abstand eines Querkanals zu den anderen Querkanälen maximiert ist, so dass mit einer gewissen Anzahl an Querkanälen ein Luftkreislauf über die gesamte Innensohle möglich ist. Die Anordnung der radial verlaufenden Querkanäle erfolgt im kreisförmigen Umfang vorzugsweise in regelmäßigen Abständen. Bevorzugt sind, ausgehend vom Zentrum, zwischen vier und acht, vorzugsweise sechs radial um die Hochachse angeordnete Querkanäle. Ist eine Durchgangsöffnung beispielsweise mit sechs Querkanälen verbunden, so beträgt der Abstand eines Querkanals zu den beiden nächstliegenden Querkanälen bevorzugt ungefähr 60°.

Bei einer bevorzugten Ausführungsform ist vorgesehen, dass jede Durchgangsöffnung der Innensohle mit wenigstens drei weiteren, vorzugsweise sechs weiteren Durchgangsöffnungen über entsprechende Querkanäle verbunden ist. So entsteht an der schuhzugewandten Sohlenfläche eine komplexe Struktur, bestehend aus Durchgangsöffnungen und Querkanälen, um ein optimales Mikroklima über weite Bereiche der Innensohle erzeugen zu können. Es versteht sich, dass im Randbereich der Innensohle auch Durchgangsöffnungen vorgesehen sein können, die mit weniger als wenigstens drei Durchgangsöffnungen über entsprechende Querkanäle verbunden sind.

Bei einer bevorzugten Ausführungsform ist vorgesehen, dass die Querkanäle eine Tiefe zwischen 1 und 2,5 mm, vorzugsweise zwischen 1,25 und 2 mm aufweisen. Auch Zwischenbereiche sind von der vorliegenden Erfindung umfasst.

Bei einer weiteren bevorzugten Ausführungsform ist vorgesehen, dass die Querkanäle eine Breite zwischen 1 und 2,5 mm, vorzugsweise zwischen 1,25 und 2 mm aufweisen. Auch Zwischenbereiche sind von der vorliegenden Erfindung umfasst.

Die oben genannten Angaben der bevorzugten Tiefe und Breite der Querkanäle der Innensohle sind das Ergebnis zahlreicher theoretischer Überlegungen und Versuche und stellen optimierte Bereiche dar.

Damit der "Pumpeffekt", der zu einer Umlüftung des Fußes führt, besonders stark ausgeprägt ist, ist bei einer bevorzugten Ausführungsform vorgesehen, dass die Innensohle elastisch ausgebildet ist, vorzugsweise aus einem elastischen Kunststoff gefertigt ist. Durch die Elastizität der Innensohle ist gewährleistet, dass sich die Innensohle entsprechend bei Belastung und Entlastung verformen kann. Das Material weist ein Formgedächtnis auf, so dass die Innensohle nach dem Auftreten wieder ihre ursprüngliche Form einnehmen kann.

Bei einer bevorzugten Ausführungsform der vorliegenden Erfindung ist vorgesehen, dass es sich bei der Innensohle um eine Einlegesohle handelt. Als Einlegesohle ist eine Sohle zu verstehen, welche die Funktion einer zusätzlichen Innensohle hat und lose in den Schuh gelegt werden kann.

Damit die Innensohle hinreichende Stabilität für den Fuß des Benutzers bereitstellen kann, insbesondere im Vorderfußbereich, ist gemäß der Erfindung vorgesehen, dass zumindest im Vorderfußbereich der Innensohle die schuhzugewandte Sohlenfläche von einem umlaufenden Stabilisierungsrand umrandet ist. Vorzugsweise ist dieser Stabilisierungsrand aus einem härteren Material gefertigt als der Rest der Sohle, kann aber auch aus demselben Material gefertigt sein und ist vorzugsweise einstückig mit der schuhzugewandten Fußfläche ausgebildet. Der Vorderfußbereich endet im Sinne der Erfindung mit Abschluss des Ballenauftritts.

Gemäß der Erfindung definieren die Durchgangsöffnungen der schuhzugewandten Sohlenfläche zumindest im Vorderfußbereich eine gemeinsame Ebene und schließt der Stabilisierungsrand zumindest im Vorderfußbereich abschnittsweise mit dieser Ebene bündig ab.

Auf diese Weise werden ein vergleichsweise besseres Laufgefühl und eine höhere Stabilität der Innensohle erzielt.

Weiterhin haben Untersuchungen gezeigt, dass der Lufttransport und der Luftdurchlass bei Benutzung des Schuhs optimiert werden kann, wenn die Kanalwände der Querkanäle zwischen 0,5 bis 2,5 mm, vorzugsweise zwischen 1,0 bis 2,0 mm über der Ebene der Durchgangsöffnungen hinausragen. Die optimalsten Werte für den Lufttransport und den Luftdurchlass konnten erzielt werden, wenn die Kanalwände der Querkanäle 1,5 mm über der Ebene der Durchgangsöffnungen und entsprechend auch über der Ebene des Stabilisierungsrandes hinausragen. Es versteht sich, dass auch Zwischenwerte vom Erfindungsgedanken mitumfasst sind.

Weiterhin kann das Laufgefühl und die Stabilität der Innensohle dadurch gesteigert werden, dass bei einer bevorzugten Ausführungsform der Stabilisierungsrand nach außen hin abgeschrägt ist. Nach Außen meint der Bereich des Stabilisierungsrandes der den größten Abstand zur schuhzugewandten Sohlenfläche mit den Durchgangsöffnungen aufweist.

Um die Dämpfung und die Stabilität der Innensohle weiter zu optimieren, ist bei einer bevorzugten Ausführungsform vorgesehen, dass zumindest im Fersenbereich der Innensohle die fußzugewandte Fußfläche abschnittsweise mit einer Materialschicht überzogen ist. Vorzugsweise sind die hinteren 5 bis 20 Reihen an Durchgangsöffnungen von dieser Materialschicht überzogen, besonders bevorzugt die hinteren 10 bis 12 Reihen.

Die Materialschicht weist vorzugsweise eine Dicke zwischen 0,5 mm und 5 mm, besonders bevorzugt eine Dicke zwischen 1 mm und 3 mm, idealerweise 2 mm auf. Es versteht sich, dass Zwischenwerte vom Erfindungsgedanken mitumfasst sind.

Die vorliegende Erfindung umfasst auch eine Sohlenanordnung, umfassend eine erfindungsgemäße Innensohle und eine Einlegesohle, wobei die Einlegesohle im Vorderfußbereich wenigstens eine durchgehende Durchgangsöffnung aufweist. Die Einlegesohle kann mit der Innensohle fest verbunden sein, kann aber auch zusätzlich lose in den Schuh gelegt werden. Die Sohlenanordnung macht sich die Erkenntnis zunutze, dass der Vorderfußbereich, insbesondere der Fußballen, der Bereich des Fußes ist, der mitunter den größtmöglichen Kontakt mit der Innensohle hat. Demnach ist es besonders effizient, in diesem Bereich eine kreislaufartige Luftzirkulation zu realisieren.

Die erfindungsgemäße Einlegesohle ist dabei bevorzugt aus einem anderen Material als die Innensohle gefertigt und dünner ausgestaltet.

Es versteht sich, dass auch bei der Sohlenanordnung die erfindungsgemäße Innensohle als Einlegesohle ausgestaltet sein kann. Die Einlegesohle ist dann eine zusätzliche Einlegesohle.

Die vorliegende Erfindung betrifft ferner einen mit einer erfindungsgemäßen Innensohle oder einer erfindungsgemäßen Sohlenanordnung ausgerüsteten Schuh, der einen Schuhschaft umfasst. Vorzugsweise wird der Schuhschaft direkt mit der Laufsohle verbunden, was beispielsweise über das Strobel-Verfahren erfolgen kann. Auch kann der Schuh bereits eine Innensohle aufweisen und die erfindungsgemäße Innensohle kann als Einlegesohle in den Schuh gelegt werden.

Ausführungsbeispiele der Erfindung werden in den nachfolgenden Zeichnungen näher erläutert. Keinesfalls ist die Erfindung jedoch auf diese konkreten Ausführungsbeispiele beschränkt. Die Erfindung umfasst auch Kombinationen der hier beschriebenen Ausführungsvarianten und deren Merkmale.

Es zeigt:
- Fig. 1: eine Draufsicht auf die fußzugewandte Fußfläche einer nicht erfindungsgemäßen Innensohle;
- Fig. 2: eine Draufsicht auf die schuhzugewandte Sohlenfläche der Innensohle gemäß Fig. 1;
- Fig. 3: eine schematische 3D-Darstellung eines Teilausschnittes der schuhzugewandten Sohlenfläche der Innensohle;
- Fig. 4: die schematische 3D-Darstellung eines Teilausschnittes der schuhzugewandten Sohlenfläche der Innensohle gemäß Fig. 3;
- Fig. 5: eine Draufsicht auf die Innensohle von ihrer schuhzugewandten Seite in einer zweiten Ausführungsform;
- Fig. 6: eine perspektivische Ansicht auf die Innensohle gemäß Fig. 5;
- Fig. 7: eine Draufsicht auf die Innensohle von ihrer fußzugewandten Seite in einer dritten Ausführungsform;
- Fig. 8: eine Draufsicht auf die Innensohle von ihrer schuhzugewandten Seite in der dritten Ausführungsform gemäß Fig. 7.

Fig. 1 zeigt eine Draufsicht auf die fußzugewandte Fußfläche 12 der Innensohle 10. Die fußzugewandte Fußfläche 12 der Innensohle 10 ist vorzugsweise eben ausgebildet und wird von einem umlaufenden Stabilisierungsrand 24 zumindest abschnittsweise, vorzugsweise vollständig umrahmt. Der Stabilisierungsrand 24 erstreckt sich zumindest im Mittelfußbereich und Fersenbereich der Innensohle 10 schalenartig aus der Ebene der fußzugewandten Fußfläche 12 heraus.

Ferner sind die durchgehenden Durchgangsöffnungen 16 zu erkennen, die über die gesamte Innensohle 10 hinweg ausgebildet sind, ausgenommen im Bereich des Stabilisierungsrandes 24. Die Durchgangsöffnungen 16 sind relativ dicht beieinander angeordnet, so dass zwischen den einzelnen Durchgangsöffnungen 16 ein lediglich geringer Abstand von vorzugsweise 0,5 bis 3 mm, besonders bevorzugt zwischen 1 bis 2 mm, besteht. Die Verteilung der Durchgangsöffnungen 16 ist regelmäßig. Im Querschnitt weisen die Durchgangsöffnungen 16 eine hexagonale Geometrie auf. Am Stabilisierungsrand 24 der Innensohle 10 sind vorzugsweise keine Durchgangsöffnungen 16 vorgesehen.

Fig. 2 zeigt eine Draufsicht auf die schuhzugwandte Sohlenfläche 14 der Innensohle 10, die vorzugsweise eben ausgebildet ist und ebenfalls über einen Stabilisierungsrand 24 verfügt, wobei der Stabilisierungsrand 24 auf der schuhzugewandten Sohlenfläche 14 vorzugsweise als eine ebene Fläche ausgebildet ist und ebenfalls über keine Durchgangsöffnungen 16 verfügt. Zusätzlich zu erkennen sind die Querkanäle 18. Da diese die Fußfläche 12 nicht durchstoßen, können sie mit Blick auf die fußzugewandte Fußfläche 12 nicht gesehen werden. Die Querkanäle 18 sind über die gesamte Unterseite der Innensohle 10 hinweg ausgebildet und vorzugsweise rinnenartig ausgestaltet. Jeder Querkanal 18, ausgenommen im Bereich des Stabilisierungsrandes 24 der Innensohle 10, verbindet eine Durchgangsöffnung 16 mit einer weiteren Durchgangsöffnung 16. Die Querkanäle 18 einer Durchgangsöffnung 16 sind sternartig um die Durchgangsöffnung 16 verteilt. Vorzugsweise sind, wie gezeigt, sechs Querkanäle 18 pro Durchgangsöffnung 16 vorhanden. Der Winkel zwischen zwei zueinander benachbarten Querkanälen 18 einer Durchgangsöffnung 16 beträgt vorzugsweise 60°. Insgesamt bilden die Querkanäle 18 einer Durchgangsöffnung 16 ein sternförmiges Muster. Die Tiefe der Querkanäle 18 beträgt zwischen 1 und 2,5 mm, vorzugsweise zwischen 1,25 und 2 mm. Die Breite eines Querkanals beträgt zwischen 1 und 2,5 mm, vorzugsweise zwischen 1,25 und 2 mm.

Die Figuren 3 und 4 zeigen dreidimensionale Darstellungen der Struktur auf der schuhzugewandten Sohlenfläche 14. Wie bereits oben beschrieben, sind die Durchgangsöffnungen 16 durchgängig, wohingegen die Querkanäle 18 nur in die schuhzugewandte Sohlenfläche 14 eingebracht und unterbrochen sind.

Es versteht sich, dass in einer nicht gezeigten Ausführungsform die separate Einlegesohle zusätzlich auf einer schuhzugewandten Sohlenfläche erfindungsgemäße Querkanäle aufweisen kann. Auch kann die Einlegesohle mit anderen Ansammlungen oder einer gleichmäßigen Verteilung von Durchgangsöffnungen versehen sein.

Fig. 5 zeigt eine Draufsicht auf die Innensohle 10 von ihrer schuhzugewandten Seite in einer zweiten erfindungsgemäßen Ausführungsform. Gekennzeichnet ist der Vorderfußbereich 28 der Innensohle 10 durch einen umrahmenden Kasten.

Die Innensohle 10 der zweiten Ausführungsform unterscheidet sich gegenüber der nicht erfindungsgemäßen Innensohle 10 des ersten Beispiels insbesondere dadurch, dass zumindest der Stabilisierungsrand 24 des Vorderfußbereiches 28 abschnittsweise eine Ebene definiert und dass die Ebene des Stabilisierungsrandes 24 des Vorderfußbereiches 28 mit einer Ebene der Durchgangsöffnungen 16 im Vorderfußbereich 28 übereinstimmt, bündig in der Höhe mit dieser abschließt, also kollinear zu dieser Ebene ist. Sowohl die Ebene des Stabilisierungsrandes 24 als auch die Ebene der Durchgangsöffnungen 16 sind wiederrum kollinear zur schuhzugewandten Sohlenfläche 14. Würde man mit der Hand vom linken Stabilisierungsrad zum rechten Stabilisierungsrand der Innensohle streichen, so wären die einzigen Erhebungen, die man spüren kann, die Kanalwände 30 der Querkanäle 18, wie insbesondere in Fig. 6 verdeutlicht ist. Dabei ragen die Kanalwände 30 der Querkanäle 18 zwischen 0,5 bis 2,5 mm, vorzugsweise zwischen 1,0 bis 2,0 mm über der Ebene der Durchgangsöffnungen 16 hinaus. In der Fig. 6 ist auch deutlich zu erkennen, dass der Stabilisierungsrand 24 zumindest im Vorderfußbereich 28 der Innensohle 10 nach außen hin abgeschrägt ist.

Die Figuren 7 und 8 zeigen eine dritte Ausführungsform der Innensohle 10. Vom Aufbau ist die Innensohle 10 der dritten Ausführungsform identisch entweder zum ersten Beispiel oder zur zweiten Ausführungsform und jeweils mit dieser kombinierbar. Der Unterschied der dritten Ausführungsform zum ersten Beispiel bzw. zur zweiten Ausführungsform besteht darin, dass zumindest im Fersenbereich 32 der Innensohle die fußzugewandte Fußfläche 12 abschnittsweise mit einer Materialschicht 34 überzogen ist, vorzugsweise die hinteren 5 bis 20 Reihen an Durchgangsöffnungen 16. Die Materialschicht 34 weist eine Stärke zwischen 0,5 mm und 3 mm, vorzugsweise zwischen 1 mm und 2 mm auf.

## Patentansprüche

1. Innensohle (10) für Schuhe, die eine fußzugewandte Fußfläche (12) und eine entgegengesetzt liegende schuhzugewandte Sohlenfläche (14) aufweist, wobei die Innensohle (10) mit wenigstens zwei durchgehenden Durchgangsöffnungen (16) versehen ist, wobei die wenigstens zwei Durchgangsöffnungen (16) sohlenflächenseitig über wenigstens einen in die Sohlenfläche (14) eingelassenen Querkanal (18) miteinander verbunden sind, wobei im Vorderfußbereich (28) der Innensohle (10) die schuhzugewandte Sohlenfläche (14) von einem umlaufenden Stabilisierungsrand (24) umrandet ist, **dadurch gekennzeichnet, dass**
- die Durchgangsöffnungen (16) im Querschnitt eine hexagonale Geometrie aufweisen,
- die Durchgangsöffnungen (16) der schuhgewandten Sohlenfläche (14) im Vorderfußbereich eine gemeinsame Ebene definieren,
- der Stabilisierungsrand (24) des Vorderfußbereiches (28) abschnittsweise eine Ebene definiert und
- die Ebene des Stabilisierungsrandes (24) des Vorderfußbereiches (28) mit der Ebene der Durchgangsöffnungen (16) im Vorderfußbereich (28) übereinstimmt und bündig in der Höhe mit dieser abschließt.

2. Innensohle (10) nach Anspruch 1, **dadurch gekennzeichnet, dass** jede Durchgangsöffnung (16) mit jeweils einer weiteren Durchgangsöffnung (16) über genau einen Querkanal (18) verbunden ist.

3. Innensohle (10) nach einem der vorhergehenden Ansprüche, **dadurch gekennzeichnet, dass** jede Durchgangsöffnung (16) mit mehreren sich sternförmig wegerstreckenden Querkanälen (18) verbunden ist.

4. Innensohle (10) nach einem der vorhergehenden Ansprüche, **dadurch gekennzeichnet, dass** jede Durchgangsöffnung (16) der Innensohle (10) mit wenigstens drei weiteren, vorzugsweise sechs weiteren Durchgangsöffnungen (16) über entsprechende Querkanäle (18) verbunden ist.

5. Innensohle (10) nach einem der vorhergehenden Ansprüche, **dadurch gekennzeichnet, dass** die Querkanäle (18) eine Tiefe zwischen 1 und 2,5 mm, vorzugsweise zwischen 1,25 und 2 mm aufweisen.

6. Innensohle (10) nach einem der vorhergehenden Ansprüche, **dadurch gekennzeichnet, dass** die Querkanäle eine Breite zwischen 1 und 2,5 mm, vorzugsweise zwischen 1,25 und 2 mm aufweisen.

7. Innensohle (10) nach einem der vorhergehenden Ansprüche, **dadurch gekennzeichnet, dass** die Innensohle (10) aus einem elastischen Kunststoff gefertigt ist.

8. Innensohle (10) nach einem der vorhergehenden Ansprüche, **dadurch gekennzeichnet, dass** es sich bei der Innensohle (10) um eine Einlegesohle handelt.

9. Innensohle (10) nach einem der Ansprüche 1 bis 8, **dadurch gekennzeichnet, dass** der Stabilisierungsrand (24) nach außen hin abgeschrägt ist.

10. Innensohle (10) nach einem der vorhergehenden Ansprüche, **dadurch gekennzeichnet, dass** zumindest im Fersenbereich (32) der Innensohle (10) die fußzugewandte Fußfläche (12) abschnittsweise mit einer Materialschicht (34) überzogen ist.

11. Innensohle (10) nach Anspruch 10, **dadurch gekennzeichnet, dass** die Materialschicht (34) eine Dicke zwischen 0,5 mm und 3 mm, vorzugsweise zwischen 1 mm und 2 mm aufweist.

12. Sohlenanordnung, umfassend eine Innensohle (10) mit den Merkmalen nach einem der Ansprüche 1 bis 11 und eine separate Einlegesohle, wobei die separate Einlegesohle zumindest im Vorderfußbereich (28) wenigstens eine durchgehende Durchgangsöffnung aufweist.

13. Schuh, ausgerüstet mit einer Innensohle (10) nach einem der Ansprüche 1 bis 11 oder mit einer Sohlenanordnung nach Anspruch 12.

## Claims

1. An inner sole (10) for shoes having a foot-facing foot surface (12) and an opposite lying shoe-facing sole surface (14), wherein the inner sole (10) is provided with at least two continuous through openings (16), wherein the at least two through openings (16) are connected to each other on the side of the sole surface via at least one lateral channel (18) embedded in the sole surface (14), wherein the shoe-facing sole surface (14) is surrounded by a circumferential stabilizing edge (24) in the forefoot region (28) of the inner sole (10), **characterized in that**
- the through openings (16) are hexagonal in cross-section,
- the through openings (16) of the shoe-facing sole surface (14) define a shared plane in the forefoot region,
- the stabilizing edge (24) of the forefoot region (28) in sections defines a plane and
- the plane of the stabilizing edge (24) of the forefoot region (28) corresponds with the plane of the through openings (16) in the forefoot region (28) and is flush in height with the latter.

2. The inner sole (10) according to claim 1, **characterized in that** each through opening (16) is connected to a further through opening (16) each via exactly one lateral channel (18).

3. The inner sole (10) according to one of the preceding claims, **characterized in that** each through opening (16) is connected to several lateral channels (18) extending away in a star-shaped manner.

4. The inner sole (10) according to one of the preceding claims, **characterized in that** each through opening (16) of the inner sole (10) is connected to at least three further, preferably six further through openings (16) via corresponding lateral channels (18).

5. The inner sole (10) according to one of the preceding claims, **characterized in that** the lateral channels (18) have a depth between 1 and 2.5 mm, preferably between 1.25 and 2 mm.

6. The inner sole (10) according to one of the preceding claims, **characterized in that** the lateral channels have a width between 1 and 2.5 mm, preferably between 1.25 and 2 mm.

7. The inner sole (10) according to one of the preceding claims, **characterized in that** the inner sole (10) is made of an elastic plastic.

8. The inner sole (10) according to one of the preceding claims, **characterized in that** the inner sole (10) is an insole.

9. The inner sole (10) according to one of the claims 1 to 8, **characterized in that** the stabilizing edge (24) is beveled outwards.

10. The inner sole (10) according to one of the preceding claims, **characterized in that** at least in the heel region (32) of the inner sole (10), the foot-facing foot sole (12) is covered in sections with a material layer (34).

11. The inner sole (10) according to claim 10, **characterized in that** the material layer (34) has a thickness between 0.5 and 3 mm, preferably between 1 mm and 2 mm.

12. A sole arrangement comprising an inner sole (10) with the features according to one of the claims 1 to 11 and a separate insole, wherein the separate insole has at least one continuous through opening at least in the forefoot region (28).

13. A shoe equipped with an inner sole (10) according to one of the claims 1 to 11, or with a sole arrangement according to claim 12.

## Revendications

1. Semelle intérieure (10) destinée à des chaussures, munie d'une surface (12) située côté pied et tournée vers le pied, et d'une surface (14) pointant à l'opposé et tournée vers la chaussure, ladite semelle intérieure (10) étant pourvue d'au moins deux orifices traversants (16) s'étendant de manière continue, lesdits orifices traversants (16), au nombre de deux au minimum, étant reliés l'un à l'autre, du côté de la surface de la semelle, par l'intermédiaire d'au moins un canal transversal (18) intégré dans ladite surface (14) de la semelle, laquelle surface (14) de la semelle, tournée vers la chaussure, est délimitée sur son pourtour par une bordure périphérique stabilisatrice (24) dans la zone d'avant-pied (28) de la semelle intérieure (10), **caractérisée par le fait que**
- les orifices traversants (16) présentent une configuration géométrique hexagonale en coupe transversale,
- lesdits orifices traversants (16) de la surface (14) de la semelle tournée vers la chaussure définissent un plan commun dans la zone d'avant-pied,
- la bordure stabilisatrice (24) de ladite zone d'avant-pied (28) définit un plan par tronçons, et
- le plan de ladite bordure stabilisatrice (24) de la zone d'avant-pied (28) coïncide avec le plan des orifices traversants (16) dans ladite zone d'avant-pied (28) et s'achève, en hauteur, dans l'affleurement de ce dernier.

2. Semelle intérieure (10) selon la revendication 1, **caractérisée par le fait que** chaque orifice traversant (16) est relié, à un autre orifice traversant (16) respectif, par l'intermédiaire d'exactement un canal transversal (18).

3. Semelle intérieure (10) selon l'une des revendications précédentes, **caractérisée par le fait que** chaque orifice traversant (16) est relié à plusieurs canaux transversaux (18) s'étendant en forme d'étoile.

4. Semelle intérieure (10) selon l'une des revendications précédentes, **caractérisée par le fait que** chaque orifice traversant (16) de ladite semelle intérieure (10) est relié, par l'intermédiaire de canaux transversaux (18) correspondants, à au moins trois autres, préférentiellement six autres orifices traversants (16).

5. Semelle intérieure (10) selon l'une des revendications précédentes, **caractérisée par le fait que** les canaux transversaux (18) présentent une profondeur comprise entre 1 et 2,5 mm, de préférence entre 1,25 et 2 mm.

6. Semelle intérieure (10) selon l'une des revendications précédentes, **caractérisée par le fait que** les canaux transversaux (18) présentent une largeur comprise entre 1 et 2,5 mm, de préférence entre 1,25 et 2 mm.

7. Semelle intérieure (10) selon l'une des revendications précédentes, **caractérisée par le fait que** ladite semelle intérieure (10) est fabriquée en une matière plastique élastique.

8. Semelle intérieure (10) selon l'une des revendications précédentes, **caractérisée par le fait que** ladite semelle intérieure (10) se présente comme une semelle amovible.

9. Semelle intérieure (10) selon l'une des revendications 1 à 8, **caractérisée par le fait que** la bordure stabilisatrice (24) est biseautée vers l'extérieur.

10. Semelle intérieure (10) selon l'une des revendications précédentes, **caractérisée par le fait que** la surface (12) située côté pied, tournée vers le pied, est revêtue d'une couche de matériau (34), par tronçons, au moins dans la zone de talon (32) de ladite semelle intérieure (10).

11. Semelle intérieure (10) selon la revendication 10, **caractérisée par le fait que** la couche de matériau (34) présente une épaisseur comprise entre 0,5 mm et 3 mm, de préférence entre 1 mm et 2 mm.

12. Agencement de semelles comprenant une semelle intérieure (10) dotée des caractéristiques conformes à l'une des revendications 1 à 11, et une semelle amovible distincte, laquelle semelle amovible distincte est munie, au moins dans la zone d'avantpied (28), d'au moins un orifice traversant s'étendant de manière continue.

13. Chaussure équipée d'une semelle intérieure (10) conforme à l'une des revendications 1 à 11, ou d'un agencement de semelles conforme à la revendication 12.
